# EUROPÄISCHE PATENTSCHRIFT

(11) **EP 1 227 933 B1**
(45) Veröffentlichungstag und Bekanntmachung des Hinweises auf die Patenterteilung: **02.07.2003**
(21) Anmeldenummer: 00965796.6
(22) Anmeldetag: 31.08.2000
(51) Int. Cl.: B41C 1/10

(54) **ABBRAND-AUFNEHMERROLLE IN EINEM DRUCKPLATTENBELICHTER**
WASTAGE-TAKE UP ROLLER IN A PRESS PLATE EXPOSURE UNIT
ROULEAU COLLECTEUR DE RESTES DE BRULAGE DANS UN DISPOSITIF D'EXPOSITION POUR PLAQUES D'IMPRESSION

(30) Priorität: 06.09.1999 DE 19942409
(43) Veröffentlichungstag der Anmeldung: 07.08.2002
(73) Patentinhaber: Heidelberger Druckmaschinen Aktiengesellschaft, 69115 Heidelberg (DE)
(72) Erfinder: LIEBIG, Norbert, 24244 Felm (DE); PAULSEN, Wilhelm, 24106 Kiel (DE)
(86) Internationale Anmeldenummer: DE0002958
(87) Internationale Veröffentlichungsnummer: WO01017776

(56) Entgegenhaltungen:
- DE-C- 19 600 846
- US-A- 5 870 954
- US-A- 5 927 205
- PATENT ABSTRACTS OF JAPAN vol. 008, no. 047 (M-280), 2. März 1984 (1984-03-02) & JP 58 202232 A (CANON KK), 25. November 1983 (1983-11-25)

## Beschreibung

Die Erfindung bezieht sich auf die Gebiete elektronische Reproduktionstechnik und Drucktechnik und betrifft eine Vorrichtung zur Beseitigung von Abbrandresten in einem Belichter für Druckplatten.

In einem Belichter für Druckplatten bewegt sich eine Belichtungseinheit in axialer Richtung an einer rotierenden Trommel entlang, auf die eine zu belichtende Druckplatte gespannt ist. Die Belichtungseinheit erzeugt ein oder mehrere Laserstrahlen, die mit Bildsignalwerten moduliert sind und die ein oder mehrere Umfangslinien auf der Druckplatte Bildpunkt für Bildpunkt belichten. Dadurch erhält die Druckplattenoberfläche die Eigenschaft, später in der Druckmaschine an den belichteten Stellen Druckfarbe anzunehmen oder abzuweisen, je nach dem Typ der verwendeten Druckplatte. Bei der Belichtung von thermischen Druckplatten wird durch hohe Energie der Laserstrahlen eine auf der Druckplatte vorhandene Oberflächenschicht selektiv abgebrannt. Thermische Druckplatten sind vorteilhaft, weil sie keine chemische Entwicklung nach der Belichtung benötigen, umweltfreundlich sind und sofort nach der Belichtung zum Drucken eingesetzt werden können.

Bei der Belichtung von thermischen Druckplatten entstehen staubförmige Abbrandreste, die verschiedene Probleme verursachen können. Abbrandreste, die in den Belichtungsweg eines Laserstrahls geraten, verursachen Energieverluste und erzeugen dadurch Belichtungsfehler. Abbrandreste können nach längerer Betriebsdauer durch Ablagerung auf verschiedenen Funktionseinheiten im Belichtungsgerät alle möglichen unvorhersehbaren Funktionsstörungen verursachen. Abbrandreste, die auf der belichteten Druckplatte haften, übertragen sich beim Abspannen der Druckplatte aus dem Belichter auf eine für den Abspannvorgang benutzte Andruckrolle und können dann beim Aufspannen einer neuen Druckplatte von derselben Andruckrolle auf die neue Druckplatte übertragen werden.

Nach dem Stand der Technik werden Abbrandreste mit einer Saugvorrichtung abgesaugt, deren Saugdüse möglichst dicht an der rotierenden Trommel angebracht ist. Mit dieser Technik gelingt es jedoch nicht, die Abbrandreste vollständig zu entfernen, so daß Fehler der beschriebenen Art weiterhin auftreten können.

Der Erfindung liegt daher die Aufgabe zugrunde, eine Vorrichtung zur Beseitigung von Abbrandresten in einem Belichter für thermische Druckplatten zu schaffen, mit der die Entfernung der Abbrandreste deutlich verbessert wird, so daß durch Abbrandreste verursachte Fehler nicht mehr auftreten können.

Diese Aufgabe wird durch die Merkmale des Anspruchs 1 gelöst. Vorteilhafte Weiterbildungen und Ausgestaltungen sind in den Unteransprüchen angegeben. Der Stand der Technik und die Erfindung werden nachfolgend anhand der Figuren 1 bis 2 näher erläutert.

Es zeigen:
- Fig. 1: die prinzipielle Funktionsweise eines Belichters für thermische Druckplatten nach dem Stand der Technik, und
- Fig. 2: die Funktionsweise eines Belichters für thermische Druckplatten mit der erfindungsgemäßen Vorrichtung.

Fig. 1 zeigt die prinzipielle Funktionsweise eines Belichters für thermische Druckplatten nach dem Stand der Technik. Vor der Belichtung wird eine zu belichtende Druckplatte (1) auf eine Plattentrommel (2) aufgespannt. Dazu wird die Vorderkante der Druckplatte (1) mit nicht gezeigten Klammern auf der Plattentrommel (2) fixiert. Dann wird die Druckplatte (1) unter langsamer Drehung der Plattentrommel (2) auf die Plattentrommel (2) gewickelt, wobei eine Andruckrolle (3) die Druckplatte (1) an die Plattentrommel (2) drückt. Am Ende des Aufspannvorgangs wird die Hinterkante der Druckplatte (1) mit ebenfalls nicht gezeigten Klammern auf der Plattentrommel (2) fixiert.

Während der Belichtung erzeugt ein Belichtungskopf (4) einen oder mehrere Laserstrahlen (5), die mit Bildsignalwerten moduliert werden. Die Plattentrommel (2) mit der aufgespannten Druckplatte (1) rotiert, und der Belichtungskopf (4) bewegt sich in axialer Richtung an der Plattentrommel (2) entlang, so daß die Druckplatte (1) linienweise belichtet wird. Die Laserstrahlen (5) brennen selektiv Teile einer Oberflächenschicht der Druckplatte (1) weg, wodurch die Druckplatte (1) die Eigenschaft erhält, später in der Druckmaschine an bestimmten Stellen Druckfarbe anzunehmen und an den übrigen Stellen keine Druckfarbe anzunehmen. Während der Belichtung entstehende Abbrandreste werden von einer Saugeinrichtung (6) abgesaugt und abgeführt.

Nach der Belichtung wird die Plattentrommel (2) langsam in Gegenrichtung gedreht, um die belichtete Druckplatte (1) wieder abzuspannen. Dabei wird die Druckplatte wieder von der Andruckrolle (3) geführt. Die beschriebene Vorrichtung hat den Nachteil, daß nicht abgesaugte Abbrandreste, die auf der belichteten Druckplatte (1) haften, sich beim Abspannen der Druckplatte (1) auf die Andruckrolle (3) übertragen und dann beim Aufspannen einer neuen Druckplatte wieder von der Andruckrolle (3) auf die neue Druckplatte übertragen werden.

Fig. 2 zeigt die Funktionsweise eines Belichters für thermische Druckplatten mit der erfindungsgemäßen Vorrichtung. Zusätzlich zur Andruckrolle (3) gibt es eine Aufnehmerrolle (7), die im Kontakt mit der Andruckrolle (3) ist und die vorzugsweise eine haftende Oberfläche hat. Die haftende Oberfläche der Aufnehmerrolle (7) wird beispielsweise durch eine Beschichtung mit Gummi oder mit Silikonmaterial erreicht. Eine weitere bevorzugte Ausführung der Erfindung ist, daß die Andruckrolle (3) mit einer nichthaftenden Oberfläche versehen ist, die beispielsweise durch eine Beschichtung mit einer glatten Plastikfolie erreicht wird. Durch die nichthaftende Oberfläche der Andruckrolle (3) werden erheblich weniger an der Druckplatte (1) haftende Abbrandreste von der Andruckrolle (3) aufgenommen. Die Abbrandreste, die auf der belichteten Druckplatte (1) haften bleiben, stören beim Drucken nicht, da sie durch die in der Druckmaschine vorgenommene Befeuchtung der Druckplatte mit Wasser und Druckfarbe abgewaschen werden.

Verbleibende Abbrandreste, die trotzdem auf die Andruckrolle (3) gelangen, werden durch die haftende Oberfläche der Aufnehmerrolle (7) auf die Aufnehmerrolle übertragen, wodurch die Andruckrolle (3) ständig gereinigt wird. Somit können keine Abbrandreste beim Aufspannen einer neuen Druckplatte auf diese Druckplatte übertragen werden.

## Patentansprüche

1. Belichtungseinrichtung zur Belichtung von thermischen Druckplatten (1) durch selektives Abbrennen der Druckplattenoberfläche, versehen mit einer Plattentrommel (2) zur Aufnahme der Druckplatten und einer Andruckrolle (3), die beim Aufspannen und Abspannen der Druckplatten (1) die Druckplatten an die Plattentrommel (2) andrückt, **dadurch gekennzeichnet, daß** eine Aufnehmerrolle (7) vorgesehen ist, die mit der Andruckrolle (3) im Kontakt ist, und die auf der Andruckrolle (3) haftende Abbrandreste aufnimmt.

2. Belichtungseinrichtung nach Anspruch 1, **dadurch gekennzeichnet, daß** die Aufnehmerrolle (7) eine haftende Oberfläche hat.

3. Belichtungseinrichtung nach einem der Ansprüche 1 oder 2, **dadurch gekennzeichnet, daß** die Andruckrolle (3) eine nichthaftende Oberfläche hat.

## Claims

1. Exposure device for exposing thermal printing plates (1) by selectively burning away the printing plate surface, provided with a plate drum (2) for receiving the printing plates and a pressure roller (3) pressing the printing plates onto the plate drum (2) during clamping and unclamping of the printing plates (1), **characterised in that** a pick-up roller (7) is provided which is in contact with the pressure roller (3), and receives the combustion residues adhering to the pressure roller (3).

2. Exposure device according to claim 1, **characterised in that** the pick-up roller (7) has an adhesive surface.

3. Exposure device according to either of claims 1 or 2, **characterised in that** the pressure roller (3) has a non-adhesive surface.

## Revendications

1. Installation d'exposition pour exposer des plaques d'impression thermiques (1) par brûlage sélectif de la surface des plaques, comportant un tambour à plaques (2) pour recevoir la plaque d'impression et un rouleau de pression (3) qui applique la plaque d'impression contre le tambour porte-plaques (2) lors du montage ou du démontage de la plaque d'impression (1),
**caractérisée**
**par** un rouleau récepteur (7) en contact avec le rouleau de pression (3) et qui recueille les restes de brûlage accrochés au rouleau applicateur.

2. Installation d'exposition selon la revendication 1,
**caractérisée en ce que**
le rouleau récepteur (7) présente une surface ayant les caractéristiques d'adhérence.

3. Installation d'exposition selon la revendication 1,
**caractérisée en ce que**
le rouleau de pression (3) présente une surface sans caractéristique d'adhérence.
